# EUROPÄISCHE PATENTSCHRIFT

(11) **EP 1 020 572 B1**
(45) Veröffentlichungstag und Bekanntmachung des Hinweises auf die Patenterteilung: **24.03.2004**
(21) Anmeldenummer: 00100669.1
(22) Anmeldetag: 13.01.2000
(51) Int. Cl.: E03D 9/08

(54) **Waschvorrichtung**
Washing device
Dispositif de lavage

(30) Priorität: 13.01.1999 DE 19900975
(43) Veröffentlichungstag der Anmeldung: 19.07.2000
(73) Patentinhaber: Hueck, Richard, 82256 Fürstenfeldbruck (DE)
(72) Erfinder: Hueck, Richard, 82256 Fürstenfeldbruck (DE)
(74) Vertreter: Strych, Werner Maximilian Josef, Dr.

(56) Entgegenhaltungen:
- DE-A- 2 114 554
- DE-A- 2 750 141
- DE-A- 2 937 213
- DE-A- 4 209 103
- DE-B- 1 100 548
- US-A- 3 310 813
- US-A- 4 259 754
- US-A- 5 722 349

## Beschreibung

Die Erfindung betrifft eine Waschvorrichtung, mit deren Hilfe das Waschwasser an oder in die Nähe des Ortes des Waschvorgangs verbracht und in seinem Zulauf reguliert wird, unmittelbar vom unmittelbaren Vorhandensein eines Wasseranschlusses, einer Dusche oder ähnlicher Installationen.

Mit Hilfe einer solchen Waschvorrichtung können sowohl Gegenstände gewaschen werden als auch Körperteile des Benutzers, insbesondere dessen Gesäßbereich.

Mit Hilfe der Waschvorrichtung kann somit ein Problem derjenigen Menschen gelöst werden, die aufgrund von Alter oder medizinischen Voraussetzungen dazu gezwungen sind, vor allem das Gesäß regelmäßig zu waschen, insbesondere nach dem Stuhlgang, und dabei nicht nur auf das üblicherweise vorhandene Toilettenpapier oder auch feuchtes Toilettenpapier zurückzugreifen.

Die US-A-5 722 349 offenbart bereits eine Waschvorrichtung zur Waschung von Haustieren, bestehend aus einem Gummihandschuh mit einer Reibfläche und einem Zufuhrschlauch für Waschwasser und Seife. Ein Vierweg-Verzweigungselement, welches im Bereich des Handballens am Gummihandschuh fixiert ist, dient als Befestigungsvorrichtung zum Befestigen des Zufuhrschlauchs am Gummihandschuh, wobei von diesem Vierweg-Verzweigungselement wiederum ablaufseitig mehrere Kanäle wegführen, im Gummihandschuh verlaufen, und die Ablaufenden dieser mehreren Kanäle sich zwischen den Fingern zur Außenseite des Gummihandschuhs hin öffnen. Der Nachteil besteht darin, dass folglich das Waschwasser zwischen den Fingern austritt und nicht an der Reibfläche über den Handbeutel strömt, wodurch die Waschwirkung gering ist, und die Bildung von Kanälen im Gummihandschuh zu hohen Herstellungskosten führt.

### II. Darstellung der Erfindung

### a) Technische Aufgabe

Es ist daher die Aufgabe der vorliegenden Erfindung, eine Waschvorrichtung zum Waschen eines Objekts zu schaffen, die kostengünstig und einfach herzustellen ist.

### b) Lösung der Aufgabe

Diese Aufgabe wird mit einer Waschvorrichtung mit den Merkmalen des Anspruchs 1 gelöst. Vorteilhafte Ausführungsformen ergeben sich aus den Unteransprüchen.

Die erfindungsgemäße Waschvorrichtung ist insbesondere zum Einsatz an Sitztoiletten ausgebildet, kann darüber hinaus jedoch auch an jedem anderen beliebigen Ort eingesetzt werden.

Der Benutzer ist damit nicht mehr auf sanitäre Ausstattungen wie Bidet, Dusche oder Ähnliches angewiesen, was insbesondere auf Reisen nicht vorausgesetzt werden kann.

Die erfindungsgemäße Waschvorrichtung löst damit die Aufgabe, auch ohne vorhandene feste Installationen einen Zulauf von Waschwasser direkt an den Ort des Waschens zu ermöglichen und damit einen Waschvorgang mit fließendem Wasser und auch Seife an jedem beliebigen Ort bei geringstem Wasserverbrauch durchführen zu können.

Im folgenden wird bei der durchzuführenden Waschung von einer Gesäßwaschung des Benutzers mit Hilfe der Hand des Benutzers ausgegangen, und alle folgenden Beschreibungsteile sind hierauf ausgerichtet, obgleich durch die gleiche Waschvorrichtung sowohl andere Körperteile als auch jeder beliebige andere Gegenstand gewaschen werden kann.

Die erfindungsgemäße Waschvorrichtung unterscheidet sich in ihren Ausführungsformen zum einen danach, ob in unmittelbarer Umgebung ein Wasseranschluß in Form eines Wasserhahnes vorhanden ist und genutzt werden kann oder das Wasser aus einem Wasserbehälter zur Verfügung gestellt werden muß, und zum anderen danach, ob der Wasserzulauf direkt oder indirekt über die Waschhand auf die Waschstelle des Benutzers erfolgt. Die Waschhand des Benutzers wird dabei durch einen wasserundurchlässigen Handbeutel, der wie ein Handschuh getragen wird, vor Nässe und Verunreinigung geschützt werden, der nach der Waschung - zusammen mit Teilen der übrigen Waschvorrichtung oder der gesamten Waschvorrichtung - hygienisch entsorgt werden kann. Hierfür kann ein separater Entsorgungsbeutel vorgesehen sein, der mit der Waschvorrichtung insbesondere einstückig bereits verbunden ist. Insbesondere dient der umgestülpte Handbeutel und/oder Wasserbehälter als Entsorgungsbeutel.

Die Wasserquelle der Waschvorrichtung besteht entweder in einem Wasserbehälter, der vor der Benutzung an anderer Stelle mit Wasser gefüllt werden muß, oder in einer Befestigungsvorrichtung für die Zufuhrleitung an einem Wasserhahn. Der übliche Fall, nämlich für eine ortsunabhängige Nutzung der Waschvorrichtung, ist die Verwendung eines Wasserbehälters. Dieser sollte im Nichtbedarfsfall klein und kompakt sein und besteht daher vorzugsweise aus einem Folienbeutel oder jedenfalls aus solchem Material, daß mit fallendem Füllungsgrad die Außenabmessungen des Wasserbehälters abnehmen, insbesondere im leeren Zustand ein Zusammenfalten des Wasserbehälters möglich ist.

Dabei sind Einmallösungen mit sehr dünnen Folienbeuteln, beispielsweise aus Polyäthylen-Folie von mehrfach wiederzuverwendenden Wasserbehältern zu unterscheiden, die aus dickerer Folie bestehen.

Eine Zufuhrleitung in Form eines Schlauches entweder mit relativ stabilen Rundquerschnitt oder auch in Form eines sehr dünnwandigen, nicht selbst formbeständigen Folienschlauches leitet das Wasser von der Wasserquelle, also dem Wasserbehälter oder dem Wasseranschluß, zum Ort des Waschens, also in der Regel auf die durch den Handbeutel geschützte Waschhand des Benutzers, der damit sein Gesäß wäscht.

Statt dieser indirekten Zufuhr des Wassers auf die Waschstelle des Benutzers kann das Wasser in eine Wassertasche geleitet werden, die mittels der Waschhand unmittelbar an den Ort der Waschung geführt und gehalten wird, und in die die Zufuhrleitung insbesondere abgedichtet, insbesondere einstückig mündet. Die Wassertasche weist dann ihrerseits eine oder mehrere Auslauföffnungen auf, so daß sie bei Positionierung an der richtigen Stelle diese Auslauföffnungen einen oder mehrere Wasserstrahlen direkt auf den Ort der Waschung richtet.

Bei indirekter Wasserzuleitung an die Waschstelle durch Ausleiten der Waschflüssigkeit mittels der Zufuhrleitung auf die vom Handbeutel geschützte Handfläche der Waschhand des Benutzers kann zusätzlich eine Bereitstellungstasche verwendet werden, die z. B. im Inneren der Toilette an deren rückwärtigem Bereich befestigt, beispielsweise mittels Klebeband angeklebt, wird. Diese Bereitstellungstasche ist im oberen Bereich offen zum Einstecken der Auslauföffnung der Zufuhrleitung, und weist dort auch eine Befestigungsvorrichtung für das temporäre Festlegen der Zufuhrleitung in dieser Bereitstellungstasche auf. Die Bereitstellungstasche besitzt weiterhin eine Auslauföffnung, beispielsweise die obere Öffnung zum Einführen der Zufuhrleitung, die dann als Überlauf dient.

Die Bereitstellungstasche dient primär dazu, um das Ende der Zufuhrleitung ohne Verkeimungsgefahr bis zur Benutzung in definierter Lage unterzubringen, und darüber hinaus, um - vor allem bei Zufuhr des Waschwassers aus einer Wasserquelle - die Temperatur einregeln zu können durch Überprüfungsmöglichkeit in der Bereitstellungstasche, von der aus das Wasser während des Einregelvorganges zuverlässig in die Toilette abläuft.

Die Einzelteile der Waschvorrichtung, nämlich insbesondere Wasserbehälter und Zufuhrleitung, aber auch Zufuhrleitung und Bereitstellungstasche, Zufuhrleitung und Handbeutel, Zufuhrleitung und Wassertasche, können im Fall der Ausbildung als Einwegartikel sogar einstückig miteinander ausgebildet oder mehrstückig ausgebildet und bereits fest aneinander fixiert werden, beispielsweise mittels Klebebändern, insbesondere mittels doppelseitigen Klebebändern. Ebenso ist jedoch auch die Darstellung als Einzelteile mit entsprechenden Verbindungsmöglichkeiten, also Klammern, Haken, Steckverbindungen, Klebeband, übergeworfenen Gummiringen etc. denkbar, insbesondere bei Wiederverwendung einzelner Komponenten der Waschvorrichtung, beispielsweise des Wasserbehälters oder des Hauptteiles der Zufuhrleitung, während nur der gegen das Ablaufende hin gerichtete Bereich der Zufuhrleitung als Einmalartikel dient und regelmäßig entsorgt werden muß. Hierbei ist auch eine nach jeder Benutzung mögliche Kappung des Ablaufendes der Zulaufleitung denkbar, die dadurch immer kürzer wird, so daß dann das Ablaufende nach einigen Malen ersetzt werden muß.

Vorzugsweise muß - um den Wasserverbrauch zu begrenzen und dadurch sicherzustellen, daß die begrenzte im Wasserbehälter vorhandene Wassermenge auch für das Beenden des Waschvorganges ausreicht der Auslauf der Wassermenge am Ort der Waschung reguliert und insbesondere bei Bedarf gestoppt werden können. Dies erfolgt vorzugsweise durch ein Ventil, welches vorzugsweise in der Zufuhrleitung und/oder in der Wassertasche vorhanden und durch den Benutzer bedienbar ist. Das Ventil kann im höhergelegenen Bereich, also in Richtung auf das Zulaufende der Zufuhrleitung, also nahe an der Wassertasche, angeordnet sein, oder so nahe am Ablaufende der Zufuhrleitung, daß es durch die Waschhand des Benutzers betätigt werden kann.

Das Ventil kann insbesondere bei einer Ausführung der Zufuhrleitung als dünner Folienschlauch darin bestehen, daß eine geeignete Stelle der Zufuhrleitung z. B. durch den kleinen Finger der Waschhand des Benutzers oder durch dessen andere Hand, die Steuerhand, in ihrem Querschnitt verringert oder ganz abgedrückt wird, oder durch eine nahe dem Zulaufende angeordnete Schlaufe/Beutelclip, die durch den Benutzer zugezogen wird, oder indem die Zufuhrleitung über einen Aufhängehaken gehängt wird, welcher höher liegt als die Wasseroberfläche im Wasserbehälter.

Der Wasserfluß wird dadurch sichergestellt, daß entweder der Wasserbehälter an einer gegenüber dem Ort der Waschung höher liegenden Position aufgehängt wird, beispielsweise am Benutzer selbst, etwa an dessen Hals oder Kragen, oder indem auf den Wasserbehälter mit z. B. der anderen Hand, der Steuerhand, des Benutzers oder mittels geeigneter Vorrichtungen wie einem Druckluftreservoir Druck ausgeübt wird.

In letzterem Fall müssen alle Verbindungen zwischen z. B. Wasserbehälter und Zufuhrleitung nicht nur dicht, sondern auch druckfest ausgebildet sein, so daß einfache Steckverbindungen in der Regel nicht ausreichend sind.

Eine bevorzugte Ausführungsform ist daher die Ausführung von Wasserbehälter und Zufuhrleitung einstückig miteinander aus dünner Polyäthylenfolie von ca. 1/10 mm Dicke oder gar darunter, konzipiert für Einmalbenutzung. Wenn auch Handbeutel und/oder Bereitstellungstasche und/oder Wassertasche aus dem gleichen Material bestehen, können alle Einzelteile zusammen und beispielsweise voneinander getrennt lediglich durch Abrißperforationen in ein und demselben Zuschnitt einer doppellagigen Folie mit entsprechenden Kantenversiegelungen bogenweise oder fortlaufend auf der Rolle dargeboten werden.

Um die aus medizinischen Gründen häufig nötige Waschung mit einer bestimmten Waschsubstanz, beispielsweise mit einer bestimmten Flüssigseife, zu ermöglichen, ist weiterhin ein Seifenspender vorzusehen, der vorzugsweise nicht frei gehandhabt wird, sondern bereits an fester Position vorhanden ist, beispielsweise an der Außenseite des Handbeutels, und dabei einstückig oder mehrstückig, aber befestigt am Handbeutel, ausgebildet sein kann. Insbesondere die Anordnung zwischen Daumen und Zeigefinger ist dabei vorzuziehen, da dies ein Herausdrücken der Seife, und da durch diesen Druck eventuell erst ein Aufplatzen des ebenfalls insbesondere als Folienbeutel ausgebildeten Seifenspenders durch den Daumen gegen den Zeigefinger oder mittels anderer Finger zu ermöglicht und auch das Herausstreichen der Flüssigseife auf die Handfläche der Waschhand.

Der Handbeutel selbst weist zu diesem Zweck vorzugsweise nicht nur die Form einer rechteckigen, an einer Schmalseite zum Hineingreifen offenen Tüte mit Verschlußmöglichkeit der offenen Seite um das Handgelenk herum (in Form von Klebebändern oder Gummizug) auf, sondern darüber hinaus wenigstens Einzeltaschen für z. B. den Daumen des Benutzers und/oder den kleinen Finger des Benutzers, welcher wie bereits dargelegt zum Betätigen des Seifenspenders und/oder Abklemmen des Ablaufendes der Zufuhrleitung und damit dem Unterbrechen des Wasserstrahles dienen.

Ebenso kann auch der Wasserbehälter zweiteilig ausgebildet sein, mit einem Aufnahmebereich für Waschflüssigkeit und einem anderen für klares Wasser, wobei die Steuerung, aus welchem Behälter die Zufuhr in die Zuführleitung erfolgt, mittels eines am Wasserbehälter angeordneten Ventils durch die Benutzer erfolgen muß.

Das Ablaufende der Zufuhrleitung ist dabei so an der Hand bzw. dem Handgelenk des Benutzers fixiert, daß der aus dem Ablaufende austretende Wasserstrahl auf die Handfläche der Waschhand des Benutzers gerichtet ist. Bei Benutzung eines Handbeutels erfolgt die Befestigung dieses Ablaufendes auf der entsprechenden Außenfläche des Handbeutels, wiederum mittels z. B. doppelseitigem Klebeband, welches bereits an der geeigneten Position auf dem Handbeutel aufgebracht ist, oder mittels Klemmvorrichtungen wie Gummiringen etc., ansonsten mit den gleichen Hilfsmitteln direkt an dem Handgelenk bzw. der Handfläche der Waschhand.

Bei Verwendung einer Wassertasche mit insbesondere seitlichen Auslauföffnungen, in welche die Zufuhrleitung übergeht und die insbesondere gegenüber der Zufuhrleitung breiter ausgebildet, erfolgt die Befestigung auf der Innenseite der Bereitstellungstasche.

Die Auslauföffnung des Ablaufendes der Zufuhrleitung bzw. der Wassertasche ist dabei vorzugsweise perforiert, also mit vielen kleinen Öffnungen, ausgebildet, um einen fein verteilt austretenden, gegen die Waschstelle gerichteten, Wasserstrahl zu erzeugen.

### c) Ausführungsbeispiele

Ausführungsformen gemäß der Erfindung sind im folgenden beispielhaft anhand der Figuren beispielhaft näher beschrieben. Es zeigen:
- Fig. 1:: Wasserbehälter mit Zufuhrleitung sowie mit getrennt hiervon dargestelltem Handbeutel,
- Fig. 2:: die beiden Teile im verbundenen Zustand,
- Fig. 3:: eine Detaildarstellung am Ort der Waschung,
- Figuren 4:: eine Lösung mit Direktanschluß und Bereitstellungstasche und
- Fig. 5:: eine Detaildarstellung der Bereitstellungstasche.

In Fig. 1 ist zunächst in der unteren Bildhälfte der Handbeutel 3 dargestellt, der mit einer in Fig. 1 nach oben weisenden offenen Schmalseite handschuhartig ausgebildet ist, und bei der Benutzung der Waschvorrichtung die Waschende, im Handbeutel 3 aufzunehmende, Hand 4, die im Detail in Fig. 3 dargestellt ist, vor Nässe und Verschmutzung zu schützen.

Das Waschwasser wird mittels eines Wasserbehälters 1 mit in Fig. 2 einstückig daran befestigter Zufuhrleitung 2 zur Verfügung gestellt, welche über ihre Auslauföffnung 8 das Wasser auf der der Handinnenfläche zugeordneten Außenseite des Handbeutels 3 zur Verfügung stellt, was durch Befestigung des Ablaufendes 2b dieser Zufuhrleitung 2 auf der entsprechenden Fläche des Handbeutels 3 erzielt wird, wie in Fig. 2 dargestellt. Alle Einzelteile sind durch zweilagige Folie, die an den zu verschließenden Rändern mittels Siegelnähten 22 a,b,c,... gegeneinander dicht befestigt, insbesondere verschweißt, sind, gebildet.

Wie Fig. 1 zeigt, ist der Handbeutel 3 insbesondere handschuhartig ausgebildet mit Einzeltaschen 17 und 18 für den kleinen Finger sowie für den Daumen, während die übrigen drei Finger in der Mitteltasche Platz finden. Dies kann durch entsprechende Anordnung der Siegelnähte 22c und Kappen der gegenüber dieser Form überstehenden Bereiche der Folie, ausgehend von einer Rechteckform, erzielt werden.

Die andere Möglichkeit, den Handschuh mit nur einer Tasche zu belassen und insbesondere rechteckig auszubilden, wiederum mit der Öffnung auf einer der Schmalseiten, ist in Fig. 2 dargestellt.

Vorzugsweise in beiden Fällen müssen Vorrichtungen vorhanden sein, um die offene Seite des Handbeutels 3 in ihrem Querschnitt um das Handgelenk herum verringern zu können, und damit das Abrutschen von der im Handbeutel 3 befindlichen Hand zu vermeiden. Gemäß Fig. 1 ist hierfür ein Gummizug 21 entlang des offenen, oberen Randes des Handbeutels 3 eingearbeitet. Anstelle eines Gummizuges kann es sich auch um eine lose in einer Führung der Folie geführte Schnur handeln, die enger gezogen und verschnürt werden kann.

Gemäß Fig. 2 ist zum selben Zweck auf wenigstens einer der Seiten des Handbeutels 3 eine Klebelasche 19 aus Klebeband oder ähnlichem angeordnet, welche - nach Zusammenziehen des oberen Endes des Handbeutels 3 um das Handgelenk - quer über den zusammengeschobenen, gefalteten Bereich geklebt wird.

Der Wasserbehälter 1 ist aus zwei aufeinanderliegenden, vorzugsweise rechteckigen und entlang der Ränder mit einer Siegelnaht 22a gegeneinander verbundenen Folienstücken gebildet und hier einen abgeteilten Bereich 1a mit Ventil 26 für Waschflüssigkeit aufweisen.

Im oberen Bereich, vorzugsweise im Bereich einer der oberen Ecken, ist dabei eine Einlauföffnung 23 offengelassen, und in diesem Bereich ist auch eine Aufhängevorrichtung zum Befestigen des Wasserbehälters an einem fixen Punkt der Umgebung vorgesehen, gemäß den Fig. 1 und 2 eine durch Löcher des Wasserbehälters 1 geführte Schlaufe 24.

Am gegenüberliegenden Ende, also in diesem Fall an der gegenüberliegenden Ecke, des Wasserbehälters 1 weist dieser eine Auslauföffnung auf, an welcher eine Zufuhrleitung 2 anschließt. Diese besteht ebenfalls aus zwei aufeinandergelegten und entlang der Ränder versiegelten Folienstücken, welche insbesondere einstückig zusammen mit den Folienstücken des Wasserbehälters 1 ausgebildet sind.

Durch das Aufhängen des Wasserbehälters 1 an der einen der oberen Ecke wird sich aufgrund der Schwerkraft der Wasserbehälter 1 diagonal einpendeln und damit die Zufuhrleitung 2 demgegenüber leicht gebogen nach unten weisend abstehen.

Das Zulaufende 2a der Zufuhrleitung 2 ist damit einstückig und identisch mit der Auslauföffnung des Wasserbehälters 1.

Das Ablaufende 2b der Zufuhrleitung 2 kann unterschiedlich gestaltet sein:

Die am Wasserbehälter 1 gezeichnete Version dieses Ablaufendes 2b ist an ihrem stimseitigen Ende offen. Wasserverbrauch und damit Leerungszeit des Wasserbehälters hängen somit von dem Querschnitt der Zufuhrleitung 2 an der engsten Stelle ab. Dieser Querschnitt ist bei der Lösung in Fig. 1 ein gleichbleibender Querschnitt, und muß daher relativ eng gewählt werden.

Gemäß Fig. 2 kann dieser Querschnitt durch Anordnen eines Ventils 7 in Form einer Klammer oder einer anderen geeigneten Vorrichtung, die vom Benutzer zu betätigen ist, weiter verringert und auch auf Null gebracht, und somit der Durchfluß gestoppt werden.

Die in den Figuren 1 und 2 in der linken Detaillösung des Ablaufendes 2b dargestellte Lösung weist dagegen ein stimseitig geschlossenes Ablaufende 2b auf, welches im Endbereich Auslauföffnungen 8 in Form mehrerer kleiner Löcher aufweist, die in nur einer der beiden Folienlagen angeordnet sind und Verbindung mit dem hohlen Inneren der Zufuhrleitung 2 besitzen. Dadurch wird ein aus mehreren Teilstrahlen bestehender feinverteilter Strahl quer zur Längserstreckung des Ablaufendes 2b der Zufuhrleitung 2 erzeugt. Bei der unteren Lösung ist dieses Ende 2b zu einer Wassertasche 25 verbreitert, um großflächig die Waschstelle abwaschen zu können.

In beiden Fällen ist oberhalb des Ablaufendes 2b eine Befestigungsvorrichtung 20 in Form eines Klebestreifens 20a, beispielsweise aus Doppelklebeband, vorgesehen, die der Befestigung des Ablaufendes 2b der Zufuhrleitung 2 an einem anderen Ort, beispielsweise an dem Handbeutel 3, dient.

In der rechten Detaillösung des Ablaufendes 2b der Zufuhrleitung 2 ist eine solche Befestigung in Abständen vom freien Ende aufsteigend nach oben mehrfach angeordnet, und dazwischen sind jeweils quer über die Zufuhrleitung 2, also in beiden Folienlagen vorhandene Prägungen oder Perforationen 16 angeordnet, die ein Abreißen der Zufuhrleitung 2 an diesen Stellen von Hand erleichtern.

In Fig. 2 ist die Waschvorrichtung im gebrauchsfertig montierten Zustand dargestellt, also indem das Ablaufende 2b der Zufuhrleitung 2 auf einer Seite des Handbeutels mittels Klebeband fixiert ist, und der Handbeutel 3 selbst um die (in Fig. 2 nicht dargestellte) Waschhand herum an der offenen Seite mittels einer Klebelasche zusammengezogen ist. Zusätzlich ist im Bereich oberhalb des Waschbeutels das Ventil 7, beispielsweise in Form einer Klammer, um die Zufuhrleitung 2 herum angeordnet. Bei der Klammer kann es sich um eine Ausführung handeln, die auf Druck erst den Querschnitt freigibt, oder andersherum auf Druck erst den Querschnitt verringert. Je nachdem wird dieses Ventil 7 in der entspannten Ruhelage die Zufuhrleitung 2 offen oder geschlossen halten.

Ein weiterer Unterschied zwischen den Figuren 1 und 2 besteht in der Anordnung eines Seifenspenders 9 in Form einer mit Flüssigseife gefüllten Folientasche.

Bei der Form des Handbeutels 3 mit Einzeltaschen gemäß Fig. 1 kann ein solcher Seifenspender 9 vorzugsweise im Bereich zwischen der Einzeltasche 17 für den Daumen und der daran angrenzenden Tasche des Handbeutels angeordnet werden, so daß durch Druck des Daumens gegen den Rest der Hand die Seife aus dem Seifenspender 9 heraus auf die zum Waschen verwendete Außenfläche des Handbeutels 3 gepreßt werden kann.

Bei der Bauform gemäß Fig. 2 mit nur einer einzigen Tasche innerhalb des Handbeutels 3 ist dieser Seifenspender 9 vorzugsweise auf der für das Waschen bestimmten Außenseite des Handbeutels 3 angeordnet, und muß beispielsweise durch Bildung einer Faust mit der Waschhand unter Druck gesetzt werden.

In beiden Fällen ist der Seifenspender 9 vorzugsweise mittels Verkleben auf der entsprechenden Stelle der Außenseite des Handbeutels 3 angeordnet.

Fig. 3 zeigt in der Seitenansicht die im Handbeutel 3 befindliche Waschhand 4, die mit der Handinnenfläche gegen den Ort 10 der Waschung weist.

Das Ablaufende 2b der Zufuhrleitung 2 endet dabei auf der Außenseite des Handbeutels 3, welche der Handinnenfläche zugeordnet ist, etwa in Höhe des Handballens.

Zulaufende 2b der Zufuhrleitung 2 sowie Handbeutel 3 können gemeinsam um das Handgelenk der Waschhand herum mittels eines Gummiringes 20b fixiert sein.

Das auf die Handinnenfläche aus der Auslauföffnung 8 der Zufuhrleitung 2 strömende Wasser wird von der Handinnenseite - gegebenenfalls zusammen mit der Flüssigseife - zur Waschung benutzt und fließt danach von der Handinnenfläche und damit dem Handbeutel 3 ab, entweder in eine darunter befindliche Toilette oder auf den Untergrund.

Dadurch ist jedoch immer eine Waschung mit fließendem, frischem und sauberem Wasser sichergestellt.

Fig. 4 zeigt eine Variante, bei der das Waschwasser nicht aus einem vorher zu befüllenden Wasserbehälter, sondern direkt aus einer Fließwasserquelle, etwa einem Wasserhahn 5, zur Verfügung gestellt wird. In diesem Fall muß die Zufuhrleitung 2 eine Verbindungsvorrichtung 13 an ihrem Zulaufende 2 zur Befestigung an dem Wasserhahn 5 aufweisen, beispielsweise einen elastischen Bereich, eine Klemme, eine Befestigungsmöglichkeit mittels Klebeband oder ähnliches.

Voraussetzung ist ferner, daß sich der Wasserhahn 5 in ausreichend naher Umgebung des Ortes 10 der Waschung befindet, also bei Durchführung der Waschung auf einer Toilettenschüssel 11 an einem in der Nähe befindlichen Waschbecken 12.

Der weitere Unterschied der in den Figuren 4 in Aufsicht und Seitenansicht dargestellten Lösung besteht darin, daß die Zufuhrleitung insbesondere während des Einregelns der Temperatur des Wassers aus dem Wasserhahn mit ihrem Ablaufende 2b das Wasser nicht auf einen Handbeutel 3 entläßt, sondern in eine Bereitstellungstasche 6 hinein, die in Fig. 5 im Detail dargestellt ist. Eine solche Bereitstellungstasche 6 besteht wiederum vorzugsweise aus zwei miteinander verschweißten Folienstücken, und weist in ihrem oberen Bereich eine Öffnung 14 zum Einfüllen des Wassers, also zum Hineinstecken und Befestigen des Ablaufendes 2b des Zufuhrschlauches 2. Auch dabei wird vorzugsweise mittels eines Klebebandes 20a die gewünschte Zuordnung dieses Ablaufendes 2b im Inneren der Bereitstellungstasche 6 fixiert, damit das Ende der Zufuhrleitung, die später an die Waschstelle gebracht wird, vorher nicht mit Keimen der Toilette in Verbindung kommen kann.

Die Bereitstellungstasche 6 ist - vorzugsweise mittels Klebestreifen 15 - an ihrem oberen Rand an einem fixen Punkt, beispielsweise dem oberen oder äußeren Rand der Toilettenschüssel 11, befestigt. Die Bereitstellungstasche 6 weist in ihrem unteren Bereich wiederum vorzugsweise mehrere Auslauföffnungen 8' in einer der aufeinanderliegenden Folienstücke auf, die über Siegelnähte 22d rundum außer an der oberen Öffnung dicht gegeneinander versiegelt sind. Dadurch wird ein definiert aus der Innenwandung des Bereitstellungsbeutels 6 in die Toilette austretender, feinverteilter Strahl erzeugt. Falls der Gesamtquerschnitt aller vorhandenen Auslauföffnungen 8' der Bereitstellungstasche 6 etwa dem Querschnitt der Auslauföffnung 8 der Zufuhrleitung 2 entspricht, läuft die Bereitstellungstasche 6 nicht über, was jedoch wegen der Lage der oberen Öffnung 14 unterhalb der Toilettenoberkante zudem unproblematisch ist.

### BEZUGSZEICHENLISTE

- 1: Wasserbehälter
- 2: Zufuhr-Leitung
- 2a: Zulaufende
- 2b: Ablaufende
- 3: Handbeutel
- 4: Hand
- 5: Wasserhahn
- 6: Bereitstellungstasche
- 7: Ventil
- 8, 8': Auslauföffnung
- 9: Seifenspender
- 10: Ort
- 11: Toilettenschüssel
- 12: Waschbecken
- 13: Verbindungsvorrichtung
- 14: Öffnung
- 15: Klebestreifen
- 16: Perforation
- 17: Einzeltasche
- 18: Einzeltasche
- 19: Klebetasche
- 20: Befestigungsvorrichtung
- 20a: Klebeband
- 20b: Gummiring
- 20c: Klebeband
- 21: Gummizug
- 22 a,b,c: Siegelnaht
- 23: Einlauföffnung
- 24: Schlaufe
- 25: Wassertasche
- 26: Ventil

## Patentansprüche

1. Waschvorrichtung zum Waschen eines Objekts, umfassend
- eine wenigstens im Bereich ihres Ablaufendes (2b) flexible Zufuhrleitung (2),
- eine Befestigungsvorrichtung zum Befestigen des Ablaufendes (2b) an der Hand (4) des Benutzers, und
- einen Handbeutel (3) in Form einer wasserundurchlässigen Hülle für die Hand (4) des Benutzers,
**dadurch gekennzeichnet, dass**
die Befestigungsvorrichtung zum Befestigen des Ablaufendes (2b) auf der Außenseite des Handbeutels dient, so dass in Gebrauchsstellung das Wasser an der Handinnenfläche (4) über den Handbeutel strömt.

2. Waschvorrichtung zum Waschen eines Objekts nach Anspruch 1,
**dadurch gekennzeichnet, dass**
eine Verbindungsvorrichtung zum Befestigen des zulaufseitigen Endes (2a) der Zufuhrleitung (2) an einem Wasserhahn (5) vorgesehen ist.

3. Waschvorrichtung zum Waschen eines Objekts nach Anspruch 2,
**dadurch gekennzeichnet, dass**
eine Bereitstellungstasche (6) vorgesehen ist, in welche das ablaufseitige Ende (2b) der Zufuhrleitung (2) mündet, und welche wenigstens eine Auslauföffnung (8) und eine Fixierungsmöglichkeit gegenüber der Umgebung aufweist.

4. Waschvorrichtung nach Anspruch 1,
**dadurch gekennzeichnet, dass**
ein Wasserbehälter (1) für Waschwasser vorgesehen ist.

5. Waschvorrichtung nach Anspruch 5,
**dadurch gekennzeichnet, dass**
der Wasserbehälter (1) eine Befestigungsmöglichkeit zum Aufhängen an einem Punkt der Umgebung, insbesondere am Kragen des Benutzers aufweist.

6. Waschvorrichtung nach einem der Ansprüche 4 oder 5,
**dadurch gekennzeichnet, daß**
der Wasserbehälter (1) mit fallendem Füllungsgrad abnehmende Außenabmessungen aufweist und insbesondere aus flexiblem Material, insbesondere einer Folie, insbesondere einer Folie aus Polyäthylen, insbesondere mit einer Foliendicke von unter 0,3 mm, besteht, und insbesondere der Wasserbehälter (1) und die Zufuhrleitung (2) einstückig miteinander ausgebildet sind, und insbesondere die Zufuhrleitung (2) wenigstens im Bereich ihres Ablaufendes (2b) ein Schlauch, insbesondere ein Folienschlauch, ist

7. Waschvorrichtung nach Anspruch 6,
**dadurch gekennzeichnet, daß**
die Waschvorrichtung eine Kappvorrichtung für das Ablaufende (2b) der Zufuhrleitung (2) aufweist.

8. Waschvorrichtung nach Anspruch 7,
**dadurch gekennzeichnet, daß**
die Kappvorrichtung eine Schere ist

9. Waschvorrichtung nach Anspruch 8,
**dadurch gekennzeichnet, daß**
die Kappvorrichtung aus in Längsrichtung der Zufuhrleitung (2) beabstandeten um die Zufuhrleitung (2) herum verlaufenden Perforationen besteht.

10. Waschvorrichtung nach einem der vorhergehenden Ansprüche,
**dadurch gekennzeichnet, daß**
der Handbeutel (3) eine schmalseitig offene, im wesentlichen rechteckige Tüte aus einer Folie, insbesondere einer Polyäthylenfolie, ist, und insbesondere der Handbeutel (3) eine Einzeltasche für wenigstens einen Finger, insbesondere den kleinen Finger und/oder den Daumen, aufweist, und insbesondere die offene Seite des Handbeutels (3) verkleinerbar ist, insbesondere mittels Gummizug oder mittels Klebelasche, um ein Herabrutschen des Handbeutels (3) von der Hand (4) zu verhindern.

11. Waschvorrichtung nach einem der vorhergehenden Ansprüche,
**dadurch gekennzeichnet, daß**
die Zufuhrleitung (2) ein Ventil (7) in ihrem Verlauf aufweist zur Betätigung durch den Benutzer.

12. Waschvorrichtung nach Anspruch 11,
**dadurch gekennzeichnet, daß**
das Ventil (7) in einer Aufhängeöse am Wasserbehälter (1) oberhalb dessen Wasserspiegel besteht.

13. Waschvorrichtung nach einem der Ansprüche 11 oder 12,
**dadurch gekennzeichnet, daß**
das Ventil (7) im Bereich der Zufuhrleitung (2) nahe dessen Ablaufendes (2b) angeordnet ist, und insbesondere durch einen Finger der Hand (4) des Benutzers betätigbar ist, und insbesondere in einem so geringen Querschnitt der Zufuhrleitung (2) besteht, daß das flexible Material der Zufuhrleitung (2) durch wenigstens einen Finger der Hand des Benutzers abgedrückt werden kann.

14. Waschvorrichtung nach einem der vorhergehenden Ansprüche,
**dadurch gekennzeichnet, daß**
die Waschvorrichtung einen Seifenspender (9) für Seife, insbesondere für Flüssigseife, umfaßt, und insbesondere der Seifenspender aus einem Folienbeutel besteht, und insbesondere der Seifenspender auf der Außenseite des Handbeutels (3) befestigt ist und eine leicht zu öffnende bzw. offene Stelle aufweist, die nach oben oder zur Seite gerichtet ist, und insbesondere der Seifenspender (9) am Rande der Handfläche insbesondere im Bereich zwischen Daumen und Zeigefinger der Hand (4) des Benutzers angeordnet ist, so daß die Seife durch den Druck des Daumens gegen die Handfläche und/oder den Zeigefinger aus dem Seifenspender (9) herausgedrückt werden kann, und insbesondere der Seifenspender (9) an der Bereitstellungstasche (6), insbesondere an dessen Außenseite oder in dessen Inneren, angeordnet ist.

## Claims

1. Device for increasing the height of an electric power pylon, having a lifting device which, via lifting means, carries and vertically moves an upper pylon part (1) separated from the lower pylon part (2), the lifting device being connected to the upper pylon part in at least two planes at a distance from one another, **characterized in that** the lifting device is arranged within the electric power pylon and has an assembly tower (6) composed of a plurality of tower sections, **in that** the upper pylon part (1) is connected to at least two lifting frames (11, 12) which can be moved along the assembly tower, and **in that** fastened on the upper tower section are cable deflection rollers (27) which guide cables (25, 26) connected to at least one pulling device (29) to the corners of the upper lifting frame (12).

2. Device according to Claim 1, **characterized in that** the assembly tower (6) is erected so as to be freestanding and is supported on the ground via a foundation cross (7) and laterally arranged foundation plates (8).

3. Device according to Claim 1, **characterized in that** the assembly tower (6) is supported via a central foundation plate (31) and is connected to the lower pylon part (2) via lateral supports (32).

4. Device according to one of Claims 1 to 3, **characterized in that** each lifting frames (11, 12) is composed of two [sic] outer (13) and two [sic] inner connecting members (14), the inner connecting members (14) bounding a surface which is suitable for the assembly tower (6) to be guided through and the outer connecting members (13) being used for connecting to the upper pylon part (1).

5. Device according to one of Claims 1 to 4, **characterized in that** the lifting frames (11, 12) are connected to pylon corner legs (4) of the upper pylon part (1) via corner-leg clamps (16) which at the same time have shackles (22) for fastening the cables.

6. Device according to one of Claims 1 to 5, **characterized by** a pulling device (29) which is fastened within the assembly tower (6) and which, via a lifting cable (25), is fastened on a lower cable-compensating roller (28) which, via a lower tension-compensating cable (26), is connected to two upper cable-compensating rollers (28) which guide upper cable-compensating cables (26) which are fastened on the corners of the upper lifting frame (12) via cable deflection rollers (27).

7. Device according to one of Claims 1 to 5, **characterized by** two interacting pulling devices (29) which are fastened within the assembly tower (6) and which, via lifting cables (25), are fastened on cable-compensating rollers (28) which are connected to the corners of the upper lifting frame (12) via tension-compensating cables (26) and cable deflection rollers (27).

8. Device according to one Claims 1 to 5, **characterized by** pulling devices (29) fastened within the assembly tower (6) and intended for each corner of the lifting frame (12).

## Revendications

1. Dispositif pour rehausser un pylône haute tension, comprenant un dispositif de levage qui, par l'intermédiaire de moyens de levage, supporte et déplace verticalement une partie de pylône supérieure (1) séparée de la partie de pylône inférieure (2), le dispositif de levage étant lié à la partie de pylône supérieure dans deux plans au moins, situés à distance l'un de l'autre, **caractérisé en ce que** le dispositif de levage est placé à l'intérieur du pylône haute tension et comprend une tour de montage (6) assemblée à partir de plusieurs tronçons de tour, **en ce que** la partie de pylône supérieure (1) est liée à au moins deux châssis de levage (11, 12) pouvant être déplacés le long de la tour de montage, et **en ce que** des poulies de renvoi de câble (27) sont fixées au tronçon de tour supérieur et guident des câbles (25, 26), liés à au moins un appareil de traction (29), vers les angles du châssis de levage (12) supérieur.

2. Dispositif selon la revendication 1, **caractérisé en ce que** la tour de montage (6) est autoporteuse et prend appui sur le sol par l'intermédiaire d'une croix de fondation (7) et de plaques de fondation (8) disposées sur les côtés.

3. Dispositif selon la revendication 1, **caractérisé en ce que** la tour de montage (6) est en appui via une plaque de fondation (31) centrale et est liée à la partie de pylône inférieure (2) par l'intermédiaire d'éléments d'appui (32) latéraux.

4. Dispositif selon une des revendications 1 à 3, **caractérisé en ce que** chaque châssis de levage (11, 12) se compose de deux supports de liaison extérieurs (13) et de deux supports de liaison intérieurs (14), les supports de liaison intérieurs (14) délimitant une surface permettant le passage de la tour de montage (6), et les supports de liaison extérieurs (13) servant à la liaison avec la partie de pylône supérieure (1).

5. Dispositif selon une des revendications 1 à 4, **caractérisé en ce que** la liaison des châssis de levage (11, 12) à des montants d'angle (4) de la partie de pylône supérieure (1) est réalisée à l'aide d'éléments de serrage (16) de montants d'angle qui présentent en même temps des attaches (22) pour fixer les câbles.

6. Dispositif selon une des revendications 1 à 5, **caractérisé en ce qu'**il comprend un appareil de traction (29) qui est fixé à l'intérieur de la tour de montage (6) et, par l'intermédiaire d'un câble de levage (25), à une poulie compensatrice de câble inférieure (28), laquelle est liée, via un câble compensateur de traction inférieur (26), à deux poulies compensatrices de câble supérieures (28) qui guident des câbles compensateurs de traction supérieurs (26), lesquels passent sur des poulies de renvoi de câble (27) et sont fixés aux angles du châssis de levage supérieur (12).

7. Dispositif selon une des revendications 1 à 5, **caractérisé en ce qu'**il comprend deux appareils de traction (29) qui sont fixés à l'intérieur de la tour de montage (6) et coopèrent l'un avec l'autre et sont fixés par des câbles de levage (25) à des poulies compensatrices de câble (28), lesquelles sont reliées aux angles du châssis de levage supérieur (12) par des câbles compensateurs de traction (26) et des poulies (27) de renvoi de câble.

8. Dispositif selon une des revendications 1 à 5, **caractérisé en ce qu'**il comprend des appareils de traction (29) pour chaque angle du châssis de levage (12), qui sont fixés à l'intérieur de la tour de montage (6).
